# EUROPÄISCHE PATENTSCHRIFT

(11) **EP 2 262 650 B1**
(45) Veröffentlichungstag und Bekanntmachung des Hinweises auf die Patenterteilung: **13.02.2013**
(21) Anmeldenummer: 09715983.4
(22) Anmeldetag: 26.02.2009
(51) Int. Cl.: B43K 19/02

(54) **STIFT**
PEN
CRAYON

(30) Priorität: 28.02.2008 DE 202008002815 U
(43) Veröffentlichungstag der Anmeldung: 22.12.2010
(73) Patentinhaber: Johann Froescheis Lyra-Bleistift-Fabrik GmbH & Co. KG, 90449 Nürnberg (DE)
(72) Erfinder: HILLEMANN, Markus, 85402 Kranzberg (DE)
(74) Vertreter: Förster, Susanne
(86) Internationale Anmeldenummer: PCT/EP2009/001368
(87) Internationale Veröffentlichungsnummer: WO 2009/106325

(56) Entgegenhaltungen:
- DE-A1- 3 006 684
- DE-U1- 20 205 383
- US-A- 1 384 706
- US-A- 1 969 015
- US-B1- 6 648 536

## Beschreibung

Die Erfindung betrifft einen Stift, z.B. einen Schreib-, Mal- oder Zeichenstift, mit mindestens einer Mine sowie einem die Mine zumindest teilweise umgebenden Körper, insbesondere Holzkörper.

Üblicherweise ist bei Minenstiften die Mine von einem Holzkörper vollständig umgeben. Die Stifte sind oftmals mit einem Farblack überzogen, der in seiner Farbe der der Mine entspricht. Es sind aber auch Stifte bekannt, deren Holzkörper holzfarben oder z.B. schwarz eingefärbt ist. Die Farbe der Mine kann dabei lediglich an der Minenspitze oder auch am stimseitigen Ende des Stiftes erkannt werden.

US 1384 706 Offenbart einen Stift, z.B. Schreib-, Mal- oder Zeichenstift, mit mindestens einer Mine sowie einem die Mine zumindest teilweise umgebenden Körper, insbesondere Holzkörper, wobei der Körper mindestens eine sich über seine Länge erstreckende Nut aufweist, in die die Mine eingelegt ist, und ein Bereich der Mine nach außen weist.

Der Benutzer von Schreib-, Mal- oder Zeichenstiften setzt diese manchmal derart ein, dass er mittels Schrägstellung der Spitze auf dem Papier eine Schraffur oder Schattierung erzeugt, wobei er den Seitenbereich der Spitze mehrmals über die Grundlage streicht.

Die Aufgabe der vorliegenden Erfindung besteht darin, einen gattungsgemäßen Stift zu schaffen, mit welchem die Farbe der Mine leichter erkannt werden kann und der zudem technische Vorteile beim Malen bietet.

Diese Aufgabe wird durch die gesamte Lehre des Anspruchs 1 gelöst. Vorteilhafte Weiterbildungen der Erfindung ergeben sich aus den Unteransprüchen 2 - 9.

Erfindungsgemäß weist der Körper mindestens eine sich über seine Länge erstreckende Nut auf, in die die Mine eingelegt ist, und ein Bereich der Mine nach außen weist. Die Mine stellt damit gleichzeitig eine Farbcodierung nach außen dar, die gut sichtbar ist. Auf eine den Stift umgebende farbige Lackschicht kann verzichtet werden. Die sich über die Länge des Stiftes erstreckende nach außen weisende Mine hat den zusätzlichen Effekt, dass sie als Wiedererkennungselement dient. Darüber hinaus hat die seitlich in die Nut eingelegte Mine den technischen Vorteil, dass sie im gesamten vorderen, angespitzten Bereich des Stiftes ein flächiges Malen über diesen gesamten Bereich gewährleistet, da sie dort nicht von dem Körper bzw. Mangel umgeben ist. Eine entsprechend großflächige Schraffur ist realisierbar, wodurch gleichzeitig Zeit beim Malen eingespart werden kann. Zudem kann eine Schraffur mit hoher Homogenität erzeugt werden.

Vorteilhafterweise kann die Außenseite der Mine mit der Außenseite des Körpers bündig verlaufen, so dass bei der Handhabung des Stiftes keine Beeinträchtigungen entstehen.

Erfindungsgemäß kann die nach außen weisende Mine zumindest einen Teil des Körpers, insbesondere die Außenseite des Körpers, substituieren. Dies hat den Vorteil, dass der Stift in jeder beliebigen Stellung ohne Rücksicht auf die nach außen weisende Mine gehalten werden kann. Auch in optischer Hinsicht hat die Substitution eines Teils des Körpers bzw. des Mantels durch die nach außen weisende Mine den Vorteil, dass der Stift eine Einheit darstellt und die Mine in vorteilhafter Weise in den Stift integriert ist.

Erfindungsgemäß weist der Stift eine sich über die Stiftlänge erstreckende dreiflächige Form mit drei Griffflächen auf. Die Griffflächen dienen der Auflage der drei den Stift umfassenden Finger, also Daumen, Zeigefinger und Mittelfinger. Ein solcher Stift lässt sich beim Zeichnen oder Malen besonders sicher halten.

Der im Querschnitt unrunde Stift bzw. der Stift mit der dreiflächigen Form weist abgerundete Übergangsbereiche zwischen den Griffflächen auf, so dass sich der Stift besonders komfortabel und benutzerfreundlich halten lässt.

Der nach außen weisende Bereich der Mine entspricht im Wesentlichen einem Übergangsbereich. Dabei ist die Außenseite der Mine wie auch die anderen Übergangsbereiche abgerundet. Die Breite der Mine stimmt im Wesentlichen mit der Breite des Übergangsbereichs überein. Am Übergangsbereich liegt die Außenseite der Mine außerdem in leicht exponierter Stellung und wird damit auch in optischer Hinsicht zusätzlich betont.

Die Griffflächen können mit besonderem Vorteil konvex ausgebildet sein. Mit dieser nach außen gekrümmten Wölbung wird ein besonders ergonomisch geformter Stift zur Verfügung gestellt. Die Griffflächen haben im Vergleich bzw. im Gegensatz zu den Übergangsbereichen einen sehr großen Radius.

Der nach außen weisende Bereich der Mine sowie der Körper können mit einem Klarlack überzogen sein. Der durchsichtige Klarlack dient zum Schutz vor einem Abfärben der Mine als auch der besseren Handhabbarkeit des gesamten Stiftes, da die Oberfläche eine glatte Oberflächentextur erhält. Außerdem wird der Stift generell vor mechanischen oder chemischen Einflüssen geschützt.

Die Erfindung ist anhand von den in den Zeichnungsfiguren dargestellten, bevorzugten Ausführungsbeispielen näher erläutert. Diese zeigen:
- Fig. 1: eine perspektivische Darstellung des erfindungsgemäßen Stifts;
- Fig. 2: eine Seitenansicht des Stifts gemäß Fig. 1;
- Fig. 3: eine weitere Seitenansicht des Stifts gemäß Fig. 1;
- Fig. 4: eine Rückansicht des Stifts gemäß Fig. 1;
- Fig. 5: eine perspektivische Darstellung einer weiteren Ausführungsvariante des erfindungsgemäßen Stifts;
- Fig. 6: eine Seitenansicht des Stifts gemäß Fig. 5 sowie
- Fig. 7: eine weitere Seitenansicht des Stifts gemäß Fig. 5.

Der Stift in seiner Gesamtheit ist mit Bezugsziffer 1 versehen. Bei dem Stift 1 handelt es sich um einen Schreib-, Mal- oder Zeichenstift, der eine Mine 2 sowie eine die Mine 2 teilweise umgebenden Holzkörper 3 umfasst. Der Holzkörper 3 weist eine sich über seine Länge erstreckende Nut 4 auf, in die die Mine 2 eingelegt ist, wobei ein Bereich der Mine 2 nach außen weist. Die Mine 2 stellt damit eine gut sichtbare Farbcodierung dar, die sich über die gesamte Länge des Stiftes 1 erstreckt. Die nach außen weisende Mine 2 hat außerdem den Vorteil, dass im vorderen Bereich 6 - durch entsprechende schräge Anlage des Stiftes 1 auf einem Papier - der gesamte angespitzte Bereich der Mine 2 zum flächigen Malen verwendet werden kann. Außerdem stellt die nach außen ragende Mine 2 ein optisch auffallendes Wiedererkennungselement dar.

Die Außenseite der Mine 2 verläuft mit der Außenseite des Holzkörpers 3 bündig, so dass keine Beeinträchtigung bei der Benutzung oder Handhabung des Stiftes 1 erfolgt.

Insbesondere substituiert die nach außen weisende Mine 2 zumindest einen Teil des Holzkörpers 3, insbesondere dessen Außenseite 5. Dies bedeutet, dass der in den Figuren 1 - 4 dargestellte Stift dreiflächig, die in den Figuren 5 - 7 dargestellte Ausführungsvariante des Stiftes zylinderförmig bleibt. Eine optimale Haltung des Stiftes 1 bleibt gewährleistet.

Ebenso kann aber der Stift auch im Querschnitt in einer anderen Form unrund, z.B. oval oder mehreckig, ausgebildet sein.

Bei der Ausführungsvariante gemäß den Figuren 1 - 4 weist der Stift 1 eine sich über die Stiftlänge erstreckende dreiflächige Form mit drei Griffflächen 7 auf. Der Stift 1 weist außerdem abgerundete Übergangsbereiche 8 zwischen den Griffflächen 7 auf. Die Griffflächen 7 sind zudem konvex ausgebildet. Ein derart geformter Stift ist ergonomisch besonders vorteilhaft und kann beim Malen und Zeichnen gut und sicher gehalten werden, indem sich die Finger, insbesondere Daumen, Zeigefinger und Mittelfinger, auf den konvexen Griffflächen 7 abstützen. In Kombination mit der nach außen weisenden Mine 2 ist dieser Stift sowohl in technischer als auch in optischer Hinsicht besonders vorteilhaft und attraktiv.

Dabei entspricht der nach außen weisende Bereich der Mine 2 im Wesentlichen einem Übergangsbereich 8. Die sichtbare Mine 2 ist damit an einer hervorgehobenen Stellung des Stiftes 1 positioniert.

Zum Schutz vor einem Abfärben der Mine 2 als auch zur besseren Handhabbarkeit des gesamten Stiftes 1 ist die Mine 2 sowie der Holzkörper 3 mit einem Klarlack überzogen. Der transparente Klarlack sorgt außerdem für einen Schutz des Stiftes 1 und verleiht ihm auch einen ästhetisch vorteilhaften Effekt.

### BEZUGSZEICHENLISTE

1) Stift
2) Mine
3) Holzkörper
4) Nut
5) Außenseite
6) vorderer Bereich
7) Grifffläche
8) Übergangsbereich

## Patentansprüche

1. Stift, z.B. Schreib-, Mal- oder Zeichenstift, mit mindestens einer Mine (2) sowie einem die Mine zumindest teilweise umgebenden Körper, insbesondere Holzkörper (3), wobei der Körper mindestens eine sich über seine Länge erstreckende Nut (4) aufweist, in die die Mine (2) eingelegt ist, und ein Bereich der Mine (2) nach außen (5) weist,
**dadurch gekennzeichnet, dass**
der Stift (1) eine sich über die Stiftlänge erstreckende dreiflächige Form mit drei Griffflächen (7) aufweist, wobei abgerundete Übergangsbereiche (8) zwischen den Griffflächen (7) vorgesehen sind und der nach außen weisende Bereich der Mine (2) an einem Übergangsbereich (8) vorgesehen ist.

2. Stift nach Anspruch 1,
**dadurch gekennzeichnet, dass**
die Außenseite (5) der Mine (2) mit der Außenseite des Körpers bündig verläuft.

3. Stift nach einem der Ansprüche 1 oder 2,
**dadurch gekennzeichnet, dass**
die nach außen weisende Mine (2) zumindest einen Teil des Körpers, insbesondere die Außenseite (5) des Körpers (3), substituiert.

4. Stift nach einem der vorhergehenden Ansprüche,
**dadurch gekennzeichnet, dass**
die Griffflächen (7) konvex ausgebildet sind.

5. Stift nach einem der vorhergehenden Ansprüche,
**dadurch gekennzeichnet, dass**
der nach außen weisende Bereich der Mine (2) sowie der Körper mit einem Klarlack überzogen sind.

## Claims

1. Pencil, e.g. pencil for writing, painting or drawing purposes, having at least one core (2) and a body, in particular wooden body (3), which at least partially encloses the core, wherein the body has at least one groove (4) which extends over its length and in which the core (2) is positioned, and a region of the core (2) is oriented in the outward direction (5),
**characterized in that**
the pencil (1) is of triangular form, extending over the length of the pencil, with three grip surfaces (7), wherein rounded transition regions (8) are provided between the grip surfaces (7) and the outwardly oriented region of the core (2) is provided at a transition region (8).

2. Pencil according to Claim 1,
**characterized in that**
the outside (5) of the core (2) runs flush with the outside of the body.

3. Pencil according to either of Claims 1 and 2,
**characterized in that**
the outwardly oriented core (2) substitutes at least part of the body, in particular the outside (5) of the body (3).

4. Pencil according to one of the preceding claims,
**characterized in that**
the grip surfaces (7) are of convex design.

5. Pencil according to one of the preceding claims,
**characterized in that**
the outwardly oriented region of the core (2) and the body are covered in a clear lacquer.

## Revendications

1. Crayon, par exemple stylo, crayon de couleur ou crayon à dessin, comprenant au moins une mine (2) ainsi qu'un corps entourant la mine au moins partiellement, en particulier un corps en bois (3), le corps comprenant au moins une rainure (4) s'étendant sur sa longueur, dans laquelle rainure est insérée la mine (2), et une région de la mine (2) étant tournée vers l'extérieur (5),
**caractérisé en ce que**
le crayon (1) présente une forme à trois surfaces s'étendant sur la longueur du crayon et comprenant trois surfaces de préhension (7), des régions de transition arrondies (8) étant prévues entre les surfaces de préhension (7) et la région, tournée vers l'extérieur, de la mine (2) étant prévue au niveau d'une région de transition (8).

2. Crayon selon la revendication 1,
**caractérisé en ce que**
le côté extérieur (5) de la mine (2) s'étend en affleurement avec le côté extérieur du corps.

3. Crayon selon la revendication 1 ou 2,
**caractérisé en ce que**
la mine (2) tournée vers l'extérieur remplace au moins une partie du corps, en particulier le côté extérieur (5) du corps (3).

4. Crayon selon l'une quelconque des revendications précédentes,
**caractérisé en ce que**
les surfaces de préhension (7) sont convexes.

5. Crayon selon l'une quelconque des revendications précédentes,
**caractérisé en ce que**
la région, tournée vers l'extérieur, de la mine (2) ainsi que le corps sont revêtus d'un vernis transparent.
